# EUROPÄISCHE PATENTSCHRIFT

(11) **EP 0 706 482 B1**
(45) Veröffentlichungstag und Bekanntmachung des Hinweises auf die Patenterteilung: **27.12.1996**
(21) Anmeldenummer: 94924728.2
(22) Anmeldetag: 08.07.1994
(51) Int. Cl.: B65B 57/06, B67C 7/00, B67D 5/33

(54) **VORRICHTUNG ZUR ABFÜLLUNG VON FLÜSSIGEN, PASTÖSEN ODER SCHÜTTFÄHIGEN GÜTERN IN WIEDERVERSCHLIESSBARE BEHÄLTER, WIE FLASCHEN, GLÄSER OD.DGL.**
DEVICE FOR FILLING RECLOSABLE CONTAINERS, SUCH AS BOTTLES OR JARS, WITH LIQUIDS, PASTES OR FREE-FLOWING SOLIDS
DISPOSITIF POUR LE REMPLISSAGE DE RECIPIENTS REFERMABLES, TELS QUE BOUTEILLES, VERRES OU SIMILAIRES, AVEC DES PRODUITS LIQUIDES, PATEUX OU COULANTS

(30) Priorität: 08.07.1993 DE 9310061 U
(43) Veröffentlichungstag der Anmeldung: 17.04.1996
(73) Patentinhaber: Gessel, Jürgen, D-21073 Hamburg (DE)
(72) Erfinder: Gessel, Jürgen, D-21073 Hamburg (DE)
(74) Vertreter: Schmidt-Bogatzky, Jürgen, Dr. Ing.
(86) Internationale Anmeldenummer: EP9402245
(87) Internationale Veröffentlichungsnummer: WO9501911

(56) Entgegenhaltungen:
- EP-A- 0 368 058
- US-A- 4 202 387

## Beschreibung

Die Erfindung betrifft eine Vorrichtung zur Abfüllung von flüssigen, pastösen oder schüttfähigen Gütern in wiederverschließbare Behälter wie Flaschen, Gläser od. dgl. gemäß dem Oberbegriff des Anspruchs 1.

Derartige Vorrichtungen sind bekannt (siehe z, B. EP-A-3 68 058) und haben den Nachteil, daß sie auf die Befüllung bestimmter Flaschen mit einem bestimmten Medium abgestellt sind. Die Befüllung dieser Flaschen erfolgt in automatisierten Großanlagen mit hoher Fülltaktrate, wobei ein individueller Eingriff in den Verfahrensablauf ohne Unterbrechung des Verfahrens nicht möglich ist. Bei derartigen Anlagen hat der Endverbraucher somit nicht die Möglichkeit, eine individuelle Befüllung eigener Flaschen vornehmen zu können.

Die Aufgabe der Erfindung besteht darin, eine Vorrichtung der eingangs genannten Art zu schaffen, mittels der es dem Endverbraucher möglich ist, vorhandene eigene Behälter wie insbesondere Leerflaschen oder Gläser mit flüssigen, pastösen oder schüttfähigen Gütern eigener Wahl in hygienisch einwandfreier Weise zu befüllen.

Erfindungsgemäß erfolgt die Lösung der Aufgabe durch die kennzeichnenden Merkmale des Anspruchs 1. Vorteilhafte Ausgestaltungen der Erfindung werden in den abhängigen Ansprüchen beschrieben.

Nach der Erfindung ist es möglich, in geeigneten Räumen verbrauchereigene und langzeit wiederverwendbare Flaschen oder flaschenähnliche Behälter mit ausgewählten flüssigen, pastösen oder schüttfähigen Produkten zu befüllen. Diese Abfüllmittel können z.B. flüssige Lebensmittel wie Milch, Säfte, Speiseöl, Limonaden, Bier und Mixgetränke, pastöse Lebensmittel wie Joghurt, Marmeladen, Honig und Aufstriche und schüttfähige Lebensmittel wie Zucker, Salz, Mehl, Reis, Nüsse, Gewürze, Tee oder Kaffee sein. Als Abfüllmittel können auch flüssige Reinigungsmittel wie Weichspüler, Spülmittel, Waschmittelkonzentrate, Körperpflegemittel, Essigreiniger und Neutralreiniger wie auch schüttfähige pulvrige Waschmittel, Scheuermittel, Geschirrspülmaschinen-Reiniger und -Salze; Badesalze, Streusalze usw. eingesetzt werden. Zur Befüllung können die Abfüllgüter in Containern, Tanks oder Silos bereitgehalten werden. Hierdurch wird der bisher übliche Kreislauf der Gutaufnahmebehälter unterbrochen, wodurch der logistische Aufwand für Leergut verlängert wird. Darüber hinaus regt die Vorrichtung die Wiederverwendung von Behältern an, wodurch diese dem Entsorgungskreislauf entzogen werden. Hierdurch entfällt der sonst übliche Transport von Verpackungsmaterial wie z.B. Kartons und Paletten, so daß das Transportaufkommen stark reduziert wird und keine besonderen Produkt- und Umverpackungen erforderlich sind. Es ist somit möglich, bei Reduzierung der Menge von nicht recyclebarem Verpackungsmittel für Mehrwegverpackungen für diese einen geschlossenen Kreislauf auszubilden. Zur Sicherstellung einer mikrobiologisch einwandfreien Bereitstellung und Abfüllung der Abfüllgüter, insbesondere der Lebensmittel, ist ein integriertes Reinigungssystem vorgesehen, das eine zyklische und bedarfsorientierte Reinigung der produktberührten Anlagenteile ermöglicht. Eine zentrale Steuereinheit für die Maschinensteuerung steuert alle maschinentechnischen Abläufe und stellt sämtliche sicherheitsrelevanten Verriegelungen her, wobei eine anwenderfreundliche Bedienerführung vorgesehen ist.

Die Erfindung wird nachstehend am Beispiel der in den Zeichnungen schematisch dargestellten Vorrichtung näher erläutert. Es zeigt
- Fig. 1: ein Flußdiagramm des geschlossenen Mehrwegverpackungskreislaufes,
- Fig. 2: die Vorrichtung in einer Ansicht von oben,
- Fig. 3: die Vorrichtung in einer perspektivischen Seitenansicht,
- Fig. 4: die Schaltung von Anlagenteilen der Vorrichtung nach Fig. 2 und 3 in einer schematischen Darstellung im Ausschnitt.

Fig. 1 zeigt, daß das vom Verbraucher der Vorrichtung 20 zum Abfüllen von flüssigen, pastösen oder schüttfähigen Gütern zugeführte Leergut nach Auswahl des gewünschten abzufüllenden Produktes zunächst bezüglich Flaschenform, Beschädigung, Verschluß und Sauberkeit geprüft wird. Falsche und beschädigte Flaschensorten werden ausgeschleust. Danach erfolgt die Reinigung und gegebenenfalls Sterilisation des Leergutes. Nach der Befüllung der Mehrwegflasche mit dem ausgewählten Abfüllgut erfolgt deren Verschluß mit einem recyclebaren Verschlußmittel. Etwa entstandener Flaschenbruch wird dagegen aus der Vorrichtung 20 ausgeschleust. Zwecks Ermittlung des zu berechnenden Inhalts der befüllten Mehrwegflasche wird diese verwogen. Entsprechend des Wiegeergebnisses erfolgt die Etikettierung der Mehrwegflasche, wobei ein Entnahmebeleg mit einem Kennzeichen wie z.B. einem Barcode und einem Preisaufdruck versehen wird. Nach Entnahme der wiederbefüllten Mehrwegflasche durch den Verbraucher erfolgt die Bezahlung entweder in üblicher Weise an einer Kasse oder aber auch an einem Abrechnungsautomaten mit einer Geldwechseleinrichtung.

Die Vorrichtung 20 zur Abfüllung von flüssigen, pastösen oder schüttfähigen Gütern weist eine Behälterselektierstation 21 mit einer nachgeschalteten Füllstation 10 auf (Fig. 2 und 3). Die Behälterselektierstation 21 weist eine Behälterprüfeinrichtung 3 zur Prüfung und Selektion der Behältergattung und zur Prüfung der Behälterreinheit, sowie eine Behälterprüfeinrichtung 7 zur Prüfung der mechanischen Qualität gattungsgemäß zulässiger Behälter auf. An der Behälteraufgabe 26 der Vorrichtung 20 ist eine Produktwahlstation 1 angeordnet, die ein Tastenfeld 23 aufweist. Das Tastenfeld 23 dient zur Vorgabe der Art des Gutes, das in Leerbehälter eingefüllt werden soll. oberhalb des Tastenfeldes 23 ist ein Display 24 angeordnet, das zur Bedienerführung und zur Information über den Status der in die Vorrichtung 20 eingegebenen Leerbehälter dient. Zur Abrechnung ist die Produktwahlstation 1 mit einer Belegausgabe 2 verbunden, die die tatsächlich im Einzelfall zu befüllenden Leerbehälter nach Anzahl und eingefülltem Gut ausdruckt. Oberhalb der Behälteraufgabe 26 ist die Behälterprüfeinrichtung 3 angeordnet. Durch diese wird überprüft, ob die aufgegebenen Leerbehälter für die Vorrichtung 20 zulässig und ausreichend gereinigt sind. Bei Abweichungen vom Sollwert werden die betreffenden Leerbehälter in einen Auffangbehälter 4 ausgegeben. Die Behälterausgabe wird dann am Display 24 angezeigt. Die in der Behälterprüfeinrichtung 3 überprüften und unbeanstandeten Leerbehälter werden dann mittels des Förderbandes 6 durch eine Schutztür 5 in den Bereich der weiteren Behälterprüfeinrichtung 7 geleitet. Diese prüft, ob die an sich zulässigen Leerbehälter mechanische Schäden aufweisen, die eine einwandfreie Handhabung gefüllter Leerbehälter beeinträchtigen. Schadhafte Leerbehälter werden in einen Auffangbehälter 9 ausgegeben, was ebenfalls im Display 24 der Produktwahlstation 1 angezeigt wird. Der Behälterprüfeinrichtung 7 ist eine Reinigungsstation 22 nachgeschaltet, in der die Behälter mittels Dampf oder heißer Luft aseptisch gereinigt werden. Die so vorbereiteten Leerbehälter gelangen dann in die Etikettierstation 8, in der die Leerbehälter entsprechend der in der Produktwahlstation 1 eingegebenen Daten mit Etiketten zur späteren Identifizierung versehen werden. Aus der Etikettierstation 8 werden die Leerbehälter in die Füllstation 10 geführt.

Die Füllstation 10 ist mit dem Förderband 6 sowie einem weiteren Förderband 11 verbunden, das zum Abtransport der befüllten Behälter dient. Die Förderbänder 6, 11 sind parallel zueinander angeordnet. Zwischen den Förderbändern 6, 11 befinden sich die Füllvorrichtungen 25 der Füllstation 10. Jede Füllvorrichtung 25 ist für ein flüssiges, pastöses oder schüttfähiges Gut vorgesehen und mittels einer Leitungsanordnung 18 bzw. 19 mit einem Lagerbehälter 16 bzw. 17 verbunden. Die Lagerbehälter 16 bzw. 17 sind wie in Figur 1 dargestellt räumlich distanziert von der Vorrichtung 20 angeordnet und können in besonderen Lagerräumen gekühlt oder ungekühlt vorgesehen werden.

Jede Füllvorrichtung 25 weist eine zwischen den Förderbändern 6, 11 verfahrbare Verschiebevorrichtung 12 auf, die zum Transport jeweils eines Leerbehälters vom Förderband 6 unter den Füllrüssel der jeweiligen Füllvorrichtung 25 und nach Befüllung zum Weitertransport auf das andere Förderband 11 dient. Am Ausgang der Füllstation 10 werden die befüllten Behälter einer Behälterverschlußvorrichtung 14 zugeführt und dort mit angepaßten Verschlüssen verschlossen. Die verschlossenen Behälter gelangen dann am Ausgang des Förderbands 11 in eine Sammelstation 15 und können aus dieser manuell entfernt werden.

Es ist möglich, der Vorrichtung 20 einen Behälter für einwandfreie Leerflaschen zuzuordnen. Hierdurch ist es möglich, in die Auffangbehälter 4, 9 ausgeworfene, unbrauchbare Leerbehälter sofort durch geeignete neue zu ersetzen.

Fig. 4 zeigt einen Ausschnitt aus der Anlagenschaltung der Vorrichtung 20. Ein Lagerbehälter 16, 17 für ein Abfüllgut ist mittels Verbindungsleitungen mit dem Füllorgan 36 der Füllvorrichtung 25 verbunden. Die Verbindungsleitungen sind durch ein Kühlrohr 32 geführt, das von einer Isolierung 33 umgeben ist. Durch das Kühlrohr 32 und das Füllorgan 36 sind Kühlmittelleitungen 34 geführt, die mit einem Kühler 28 verbunden sind. Hierdurch kann das Abfüllgut der Mehrwegflasche 29 mit einer definierten Temperatur zugeführt werden, soweit es sich bei dem Abfüllgut um ein Lebensmittel handelt. Die Reinigung der Verbindungsleitungen und des Füllorgans 36 erfolgt mit einer Reinigungslösung, die sich in einem Behälter 27 befindet. Ferner ist eine Sterilisierungseinrichtung 35 vorgesehen, die z.B. mit CO₂+N₂ und steriler Luft als Sterilisierungsmittel betrieben werden kann und im Bedarfsfall zur Sterilisierung der abzufüllenden Mehrwegflasche 29 dient. Während des Befüllvorgangs wird die Mehrwegflasche mittels eines Anpresszylinders 30 aus der Transportebene 31 hochgehoben und an das Füllorgan 36 gepreßt.

## Patentansprüche

1. Vorrichtung zur Abfüllung von flüssigen, pastösen oder schüttfähigen Gütern in wiederverschließbare Behälter wie Flaschen, Gläser od. dgl. von der die befüllten Behälter nach Verschluß zu einer Sammelstation (15) für befüllte Behälter förderbar sind, gekennzeichnet durch eine Behälterselektierstation (21), die mittels einer Fördereinrichtung mit einer Füllstation (10) zur Befüllung der Behälter mit individuell auswählbaren Gütern verbunden ist.

2. Vorrichtung nach Anspruch 1, dadurch gekennzeichnet, daß die Behälterselektierstation (21) eine Behälterprüfeinrichtung (3) zur Prüfung und Selektion der Behältergattung und zur Prüfung der Behälterreinheit und eine Behälterprüfeinrichtung (7) zur Prüfung der mechanischen Qualität gattungsgemäß zulässiger Behälter aufweist.

3. Vorrichtung nach Anspruch 2, dadurch gekennzeichnet, daß den Behälterprüfeinrichtungen (3, 7) jeweils ein Auffangbehälter (4, 9) für auszusondernde Behälter zugeordnet ist.

4. Vorrichtung nach Anspruch 2 und 3, dadurch gekennzeichnet, daß der Behälterprüfeinrichtung (7) eine Reinigungsstation (22) zur aseptischen Reinigung der für die Befüllung vorgesehenen Behälter nachgeschaltet ist.

5. Vorrichtung nach Anspruch 1 bis 4, dadurch gekennzeichnet, daß die Vorrichtung (20) eine Produktwahlstation (1) mit einer Belegausgabe (2) aufweist, die mit der Behälterselektierstation (21) und der Füllstation (10) verbunden ist.

6. Vorrichtung nach Anspruch 5, dadurch gekennzeichnet, daß die Produktwahlstation (1) ein Tastenfeld (23) für die Produktauswahl und ein Display (24) zur Bedienerführung und Information über den Status der in die Vorrichtung (20) eingegebenen Leerbehälter aufweist.

7. Vorrichtung nach einem der Ansprüche 1 bis 6, dadurch gekennzeichnet, daß die Füllstation (10) mit mindestens zwei Lagerbehältern (16, 17) zur Lagerung von flüssigen, pastösen oder schüttfähigen Gütern mittels Leitungsanordnungen (18, 19) verbunden ist.

8. Vorrichtung nach einem der Ansprüche 1 bis 7, dadurch gekennzeichnet, daß der Füllstation (10) eine Behälterverschlußvorrichtung (14) nachgeschaltet ist.

9. Vorrichtung nach Anspruch 1, dadurch gekennzeichnet, daß am Ausgang der Fördereinrichtung eine Sammelstation (15) für in der Vorrichtung (20) befüllte und verschlossene Behälter angeordnet ist.

10. Vorrichtung nach einem der Ansprüche 1 bis 9, dadurch gekennzeichnet, daß in Förderrichtung der Behälter nach der Behälterselektierstation (21) eine Etikettierstation (8) zur Kennzeichnung vorbeigeführter Behälter angeordnet ist, wobei die Etikettierdaten aus der Belegausgabe (2) ausgedruckt werden.

11. Vorrichtung nach Anspruch 1, dadurch gekennzeichnet, daß die Fördereinrichtung aus mindestens einem Förderband besteht.

12. Vorrichtung nach Anspruch 11, dadurch gekennzeichnet, daß die Fördereinrichtung aus zwei Förderbändern (6, 11) besteht, die in Förderrichtung der Behälter nach der Behälterselektierstation (21) mittels einer Behälterverschiebeeinrichtung (13) miteinander verbunden sind.

13. Vorrichtung nach Anspruch 12, dadurch gekennzeichnet, daß die Behälterverschiebeeinrichtung (13) zwischen den Förderbändern (6, 11) verfahrbare Verschiebevorrichtungen (12) aufweist, die jeweils einem Füllrüssel der Füllvorrichtung (25) eines zu befüllenden Gutes der Füllstation (10) zugeordnet sind.

14. Vorrichtung nach Anspruch 13, dadurch gekennzeichnet, daß die Verschiebevorrichtungen (12) in Abhängigkeit von Steuerimpulsen der Produktwahlstation (1) hydraulisch, pneumatisch oder elektrisch betätigbar sind.

15. Vorrichtung nach Anspruch 7, dadurch gekennzeichnet, daß in mindestens einer Leitungsanordnung (19) ein Trockensiphon od. dgl. angeordnet ist.

16. Vorrichtung nach Anspruch 7, dadurch gekennzeichnet, daß mindestens eine Leitungsanordnung (18, 19) im Bereich der Füllstation (10) mit einer Kohlensäurefülleinrichtung verbunden ist.

17. Vorrichtung nach Anspruch 11, dadurch gekennzeichnet, daß die Füllstation (10) zwischen den Förderbändern (6, 11) angeordnet ist.

18. Vorrichtung nach einem der Ansprüche 1 bis 17, dadurch gekennzeichnet, daß der Vorrichtung (20) ein Vorratsbehälter für funktionsfähige Leerbehälter zugeordnet ist.

19. Vorrichtung nach Anspruch 7, dadurch gekennzeichnet, daß die Lagerbehälter (16,17) einen elastischen Innenbeutel aufweisen, der unter Druck mit flüssigem, pastösem oder schüttfähigem Gut gefüllt ist.

## Claims

1. Device for filling re-sealable containers such as bottles, jars or such like with liquid, pasty or dry-bulk goods, from which the filled containers can be conveyed, after sealing, to a collecting station (15) for filled containers, characterised by a container-selection station (21), which is linked by means of a conveyor device to a filling station (10) for filling the containers with individually selectable goods.

2. Device as claimed in claim 1, characterised in that the container-selection station (21) has a container-checking device (3) for checking and selecting container types and checking the container unit and a container-checking device (7) for testing the mechanical quality of generic permissible containers.

3. Device as claimed in claim 2, characterised in that a catch container (4, 9) for rejected containers is connected to each of the container-checking devices (3, 7).

4. Device as claimed in claim 2 and 3, characterised in that a cleaning station (22) for sterilising the containers made ready for filling is incorporated downstream of the container-checking device (7).

5. Device as claimed in claim 1 to 4, characterised in that the device (20) has a product-selection station (1) with a verification output (2), which is connected to the container-selection station (21) and the filling station (10).

6. Device as claimed in claim 5, characterised in that the product-selection station (1) has a keypad (23) for operator service and for providing information about the status of the empty containers fed into the device (20).

7. Device as claimed in one of claims 1 to 6, characterised in that the filling station (10) is connected by means of feed devices (18, 19) to at least two storage containers (16, 17) for storing liquid, pasty or dry-bulk goods.

8. Device as claimed in one of claims 1 to 7, characterised in that a container sealing-device (14) is incorporated downstream of the filling station (10).

9. Device as claimed in claim 1, characterised in that a device for collecting (15) the containers filled and sealed in the device (20) is arranged at the outlet of the conveyor device.

10. Device as claimed in one of claims 1 to 9, characterised in that a labelling station (8) for identifying passing containers is arranged in the direction in which the containers are conveyed to the container-selection station (21).

11. Device as claimed in claim 1, characterised in that the conveyor device consists of at least one conveyor belt.

12. Device as claimed in claim 11, characterised in that the conveyor device consists of two conveyor belts (6, 11), which are linked with one another in the direction of conveyance of the containers, downstream of the container-selection station (21), by means of a container-shunting device (13).

13. Device as claimed in claim 12, characterised in that the container-shunting device (13) has displaceable pushing devices (12) in between the conveyor belts (6, 11), which are respectively assigned to a filling pipe of the filling device (25) for a material to be filled from the filling station (10).

14. Device as claimed in claim 13, characterised in that the pushing devices (12) are. hydraulically, pneumatically or electrically operable in co-operation with control pulses of the product-selection station (1).

15. Device as claimed in claim 7, characterised in that a dry syphon or similar is arranged in at least one feed device (19).

16. Device as claimed in claim 7, characterised in that at least one feed device (18, 19) is connected to an aerating device in the region of the filling station (10).

17. Device as claimed in claim 11, characterised in that the filling station (10) is arranged between the conveyor belts (6, 11).

18. Device as claimed in one of claims 1 to 17, characterised in that the device (20) is assigned to a supply container for functional empty containers.

19. Device as claimed in claim 7, characterised in that the storage containers (16, 17) have an elastic inner bag, which is filled with liquid, pasty or dry-bulk goods.

## Revendications

1. Dispositif de remplissage de récipients refermables, comme des bouteilles, des verres ou similaires, avec des produits liquides, pâteux ou en vrac, dispositif à partir duquel les récipients remplis peuvent être transportés, après leur fermeture, vers une station de collecte (15) pour récipients pleins,
caractérisé par une station (21) de choix du récipient qui est reliée, par un dispositif de transport, à une station de remplissage (10) pour remplir les récipients avec des produits pouvant être choisis individuellement.

2. Dispositif suivant la revendication 1, caractérisé en ce que la station (21) de choix du récipient comporte un dispositif (3) de contrôle du récipient pour contrôler et sélectionner le type du récipient et contrôler sa propeté, et un dispositif (7) de contrôle du récipient pour contrôler la qualité mécanique du récipient dont le type a été autorisé.

3. Dispositif suivant la revendication 2, caractérisé en ce qu'à chacun des dispositifs de nettoyage de récipients (3, 7) est associé un récipient de réception (4, 9), destiné à des récipients à éliminer.

4. Dispositif suivant la revendication 2 ou la revendication 3, caractérisé en ce qu'en aval du dispositif de nettoyage des récipients (7), est disposée une station de nettoyage (22) pour nettoyer aseptiquement le récipient destiné à être rempli.

5. Dispositif suivant les revendications 1 à 4, caractérisé en ce que le dispositif (20) présente une station (1) pour le choix de produit, qui comporte une sortie (2) fournissant des éléments justificatifs et qui est reliée à la station (21) de choix du récipient et à la station de remplissage (10).

6. Dispositif suivant la revendication 5, caractérisé en ce que la station de choix de produit (1) présente un clavier (23) pour le choix du produit et un affichage (24) pour guider l'utilisateur et lui fournir l'état des récipients vides introduits dans le dispositif (20).

7. Dispositif suivant l'une des revendications 1 à 6, caractérisé en ce que la station de remplissage (10) est reliée, par des dispositions de conduites (18, 19), à au moins deux récipients de stockage (16, 17) destinés à emmagasiner des produits liquides, pâteux ou en vrac.

8. Dispositif suivant l'une des revendications 1 à 7, caractérisé en ce qu'en aval de la station de remplissage (10), est installé un dispositif de fermeture de récipients (14).

9. Dispositif suivant la revendication 1, caractérisé en ce qu'à la sortie du dispositif de transport, est disposée une station de collecte (15) pour les récipients remplis et fermés dans le dispositif (20).

10. Dispositif suivant l'une des revendications 1 à 9, caractérisé en ce qu'après la station (21) de choix du récipient, dans le sens de transport des récipients, est installée une station d'étiquetage (8) pour caractériser le récipient qui transite devant elle, étant entendu que les données d'étiquetage proviennent de la sortie (2) fournissant des donéées justificatives.

11. Dispositif suivant la revendication 1, caractérisé en ce que le dispositif de transport est constitué d'au moins un convoyeur à bande.

12. Dispositif suivant la revendication 11, caractérisé en ce que dispositif de transport est constitué de deux convoyeur à bande (6, 11), qui, après la station (21) de choix du récipient, dans le sens de transport des récipients, sont reliés entre eux au moyen d'un dispositif de transfert des récipients (13).

13. Dispositif suivant la revendication 12, caractérisé en ce que le dispositif de transfert des récipients (13) présente des dispositifs de transfert (12) qui peuvent être déplacés entre les bandes de transport (6, 11) et qui sont chacun associés à un embout de remplissage du dispositif de remplissage (25) d'un produit à emballer provenant de la station de remplissage (10).

14. Dispositif suivant la revendication 13, caractérisé en ce que les dispositifs de transfert (12) peuvent être actionnés hydrauliquement, pneumatiquement ou électriquement en fonction d'impulsions de commande de la station de choix de produit (1).

15. Dispositif suivant la revendication 7, caractérisé en ce qu'un siphon sec ou similaire est disposé dans au moins une disposition de conduites (19).

16. Dispositif suivant la ràevendication 7, caractérisé en ce qu'au moins une disposition de conduites (18, 19) est reliée, dans la zone de la station de remplissage (10), à un dispositif de remplissage d'acide carbonique.

17. Dispositif suivant la revendication 11, caractérisé en ce que la station de remplissage (10) est disposée entre les convoyeurs à bande (6, 11).

18. Dispositif suivant l'une des revendications 1 à 17, caractérisé en ce qu'au dispositif (20), est associé un récipient de stockage pour des récipients vides capables d'assurer leur fonction.

19. Dispositif suivant la revendication 7, caractérisé en ce que les récipients de stockage (16, 17) présentent une poche élastique intérieure qui est remplie, sous pression, de produit liquide, pâteux, ou en vrac.
